# EUROPÄISCHE PATENTSCHRIFT

(11) **EP 4 313 831 B1**
(45) Veröffentlichungstag und Bekanntmachung des Hinweises auf die Patenterteilung: **30.04.2025**
(21) Anmeldenummer: 22710095.5
(22) Anmeldetag: 04.03.2022
(51) Int. Cl.: B66B 5/00, B66B 5/18, B66B 1/32

(54) **BREMSSYSTEM FÜR EINEN AUFZUG**
ELEVATOR BRAKE SYSTEM
SYSTÈME DE FREINAGE POUR UN ASCENSEUR

(30) Priorität: 31.03.2021 EP 21166445
(43) Veröffentlichungstag der Anmeldung: 07.02.2024
(73) Patentinhaber: INVENTIO AG, 6052 Hergiswil (CH)
(72) Erfinder: DROUET, Catherine, 1630 Bulle (CH)
(74) Vertreter: Inventio AG
(86) Internationale Anmeldenummer: PCT/EP2022/055520
(87) Internationale Veröffentlichungsnummer: WO 2022/207232

(56) Entgegenhaltungen:
- CN-A- 106 163 959
- DE-A1- 102014 111 359

## Beschreibung

Die vorliegende Erfindung betrifft ein Bremssystem, eine Fahrkörperkomponente, ein Aufzugssystem und ein Verfahren zum Aufbau und Betrieb des Bremssystems.

In einer Aufzuganlage wird typischerweise einen Fahrkörper im Regelfall vertikal entlang eines Verfahrwegs zwischen verschiedenen Stockwerken bzw. Niveaus innerhalb eines Bauwerks verlagert. Zumindest in hohen Gebäuden wird dabei meist ein Aufzugtyp eingesetzt, bei dem der Fahrkörper von seil- oder riemenartigen Tragmitteln gehalten wird und durch Bewegen der Tragmittel mittels einer Antriebsmaschine innerhalb eines Aufzugschachts verlagert wird. Alternativ kann ein Tragmittel auch als ein Direktantrieb der Kabine ausgebildet sein, zum Beispiel durch ein Reibrad an einer Schiene oder durch einen Linearantrieb. Um die von der Antriebsmaschine zu bewegende Last des Fahrkörpers zumindest teilweise zu kompensieren, ist an einem entgegengesetzten Ende der Tragmittel meist ein Gegengewicht befestigt. Um den Fahrkörper auf einem Stockwerk halten zu können ohne den Antrieb eingeschaltet zu halten oder um den Fahrkörper zu halten, falls der Antrieb oder das Tragmittel versagen, verfügt die Aufzuganlage über ein Bremssystem.

Die DE10 2014 111 359 A1 zeigt, dass eine Fahrkorbbremseinheit mit mindestens einem, besser mehreren, hydraulischen Aktuatoren versehen ist, und dass diese am Fahrkorb, also einer Aufzugkabine, angeordnet ist. DE 10 2014 111359 A1 offenbart die Präambel des Anspruchs 1.

Solche Bremssysteme weisen eine begrenzte Lebensdauer auf. Insbesondere nutzen sich die Bremsbeläge während dem Betrieb ab. Das Bremssystem ist zwar meist so ausgelegt, dass der Ausfall einer Bremse kein Versagen des kompletten Bremssystems zur Folge hat. Das Versagen eines Bremsbelages sollte also nicht dazu führen, dass der Fahrkörper im freien Fall abstürzt. Da die Bremsen schlechter Bremsen wird der Bremsweg länger. Der längere Bremsweg bewirkt, dass mehr potenzielle Energie am Fahrkörper frei wird. Dadurch müssen die verbleibenden Bremsen mehr Energie aufnehmen. Da aber beim Erreichen des Lebensdauerendes eines Bremsbelages einer Bremse auch die Lebensdauer der Bremsbeläge der anderen Bremsen nahezu erreicht ist, sind diese nicht mehr in der Lage die zusätzlichen Energie aufzunehmen. Dann besteht die Gefahr, dass das Versagen eines einzelnen Bremsbelages, das Versagen der anderen Bremsbeläge in einer Notsituation nach sich zieht. Somit würden die Bremsen den Fahrkörper nicht mehr sicher anhalten und halten. Ein solches Bremssystem würde also die Aufzugsanalage und deren Passagiere nicht mehr sicher gegen Abstürzen des Fahrkörpers sichern.

Es kann daher als Aufgabe gesehen werden, ein solches Bremssystem sicherer zu gestalten.

Gemäß einem ersten Aspekt der Erfindung löst ein Bremssystem für ein Aufzugssystem die Aufgabe. Das Bremssystem umfasst einen ersten Bremskreis, einen zweiten Bremskreis und eine Steuereinheit. Der erste Bremskreis und der zweite Bremskreis umfassen jeweils eine Bremse und jede Bremse umfasst einen Aktuator und eine Hauptfedereinheit. Der Aktuator ist durch die Hauptfedereinheit in Schließrichtung der Bremse mit der für die Aufbringung der Bremskraft erforderlichen Kraft vorgespannt, und der Aktuator kompensiert, durch ein Steuersignal der Steuereinheit aktiviert, die Kraft der Hauptfedereinheit und der Aktuator lüftet dadurch die Bremse. Die Steuereinheit generiert für den ersten Bremskreis ein erstes Steuersignal und für den zweiten Bremskreis ein zweites Steuersignal, wobei die Steuereinheit keines der beiden Steuersignale, nur das erste der beiden Steuersignale, nur das zweite der beiden Steuersignale oder beide Steuersignale aktiviert. Die Steuereinheit wählt bei der Aktivierung nur eines der beiden Steuersignale zwischen der Aktivierung des ersten Steuersignals und der Aktivierung des zweiten Steuersignals so aus, dass das Verhältnis aus der Anzahl der Aktivierungen des ersten Bremskreises und der Anzahl der Aktivierungen des zweiten Bremskreises ein festgelegtes Verhältnis anstrebt.

Gemäß einem zweiten Aspekt der Erfindung löst eine Fahrkörperkomponente mit einem Bremssystem nach dem ersten Aspekt der Erfindung die Aufgabe. Der erste Bremskreis, der zweiten Bremskreis, und die Steuereinheit sind für den Transport an der Fahrkörperkomponente befestigt.

Gemäß einem dritten Aspekt der Erfindung löst ein Fahrkörper mit einem Bremssystems nach dem ersten Aspekt der Erfindung oder mit einer Fahrkörperkomponente nach dem zweiten Aspekt der Erfindung die Aufgabe. Der erste Bremskreis umfasst eine erste Bremse und eine zweite Bremse und die erste Bremse und die zweite Bremse sind auf der entgegensetzen Seiten des Fahrkörpers angebracht, insbesondere umfasst der zweite Bremskreis eine dritte Bremse und eine vierte Bremse und die dritte Bremse und die vierte Bremse sind auf entgegensetzen Seiten des Fahrkörpers angebracht.

Gemäß einem vierten Aspekt der Erfindung löst ein Aufzugssystem mit einem Bremssystem nach dem ersten Aspekt der Erfindung oder einem Fahrkörper nach dem dritten Aspekt der Erfindung die Aufgabe. Das Aufzugssystem weist zumindest ein erstes und ein zweites Schienensystem auf, wobei jeweils eine der beiden Bremsen eines Bremskreises an dem ersten Schienensystem bremst, und jeweils die andere der beiden Bremsen desselben Bremskreises an dem zweiten Schienensystem bremst.

Gemäß einem fünften Aspekt der Erfindung löst ein Verfahren zum Aufbau eines Fahrkörpers nach dem vierten Aspekt der Erfindung die Aufgabe. Das Verfahren zum Aufbau eines Fahrkörpers mit einem Bremssystem beinhaltend die Schritte:
- Anbringen des ersten Bremskreises und den zugehörigen Bremsen und des zweiten Bremskreises und den zugehörigen Bremsen und der Steuereinheit an einer Fahrkörperkomponente,
- Zusammenbauen der Fahrkörperkomponente mit weiteren Komponenten des Fahrkörpers zu einem zumindest teilweise montierten Fahrkörper,
- Umsetzen der Bremsen von der Fahrkörperkomponente an eine der weiteren Komponenten des Fahrkörpers.

Gemäß einem sechsten Aspekt der Erfindung löst ein Verfahren zum Betrieb eines Bremssystems nach dem ersten Aspekt der Erfindung die Aufgabe. Das Verfahren zum Betrieb eines Bremssystems umfasst die Schritte:
- Empfang oder Generierung eines Befehls zur Aktivierung nur eines Bremskreises durch die Steuereinheit,
- Auswahl des zu Aktivierenden Bremskreises,
- Aktivierung des Ausgewählten Bremskreises.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Ein Bremssystem kann dem Fangen eines Fahrkörper dienen, das heisst falls eine Übergeschwindigkeit des Fahrkörpers detektiert wird, so bremst das Bremssystem mit einer vertretbaren Verzögerung bis zum Stand, und das Bremssystem hält dann den Fahrkörper sicher in dieser Position. Als vertretbar kann eine Verzögerung gesehen werden, wenn die auftretenden Beschleunigungen so klein bleiben, dass weder Personen verletzt noch das Aufzugssystem beschädigt werden. Es kann eine weitere Funktion des Bremssystems sein, den Fahrkörper nach dem Erreichen eines Stockwerkes sicher auf diesem Stockwerk zu anzuhalten und dort zu halten. Dabei wird zunächst der Fahrkörper durch den Antrieb an der richtigen Position angehalten. Der Fahrkörper steht dort im Wesentlichen still. Zumindest einige der Bremsen des Bremssystem werden dann aktiviert, und halten den Fahrkörper in dieser Position, so dass der Antrieb abgeschaltet werden kann. Weiter kann das Bremssystem auch dem Verzögern bei der Einfahrt auf ein Stockwerk dienen.

Das Bremssystem umfasst mehrere Bremskreise, die mindestens eine erste und eine zweite Bremsen aufweisen. Die Bremse umfasst dabei eine Hauptfedereinheit. Die Hauptfedereinheit kann als Stahlfeder oder als Gasdruckzylinder ausgeführt sein. Es können auch Kombinationen aus mehreren Stahlfedern und/oder Gasdruckzylindern die Hauptfedereinheit bilden. Die Hauptfedereinheit dient dazu, die Bremse derart in Richtung einer Schliessrichtung vorzuspannen, dass sich dadurch eine genügend grosse Bremskraft ergibt, damit die Bremse ihren Anforderungen entsprechend bremsen kann. Der Aktuator dient dazu die Bremse entgegen der Kraft der Hauptfedereinheit zu öffnen.

Das Bremssystem wird in der Mehrzahl der Fälle aktiviert, um den Fahrkörper auf einem Stockwerk zu halten. Diese Aktivierung des Bremssystems erfolgt anlässlich jeder Fahrt des Aufzugssystems.

Die Steuereinheit ist in der Lage einen Befehl zur Aktivierung der Bremsen zu empfangen. Ein solcher Befehl kann zum Beispiel über ein Bussystem zur Steuereinheit gelangen. Ein solcher Befehl kann die Anweisung enthalten, einen Bremskreis, zwei Bremskreise oder alle Bremskreise zu aktivieren. Zum Empfang und zur Verarbeitung des Befehls verfügt die Steuereinheit bevorzugt über einen Mikroprozessor. Alternativ kann sich die Steuereinheit einen solchen Befehl aber auch selbst generieren. Die Steuereinheit kann dazu zum Beispiel weitere Systemdaten des Aufzugssystems auswerten. Dies kann zum Beispiel eine Geschwindigkeit oder Beschleunigung des Fahrkörpers, ein Zustand des Sicherheitskreises oder eine Lastmessung im Fahrkörper sein. Das heisst also es können die Signale weiterer Sensoren auf dem Microprozessor der Steuereinheit verarbeitet werden. Ein Ergebnis einer solchen Verarbeitung könnte auch ein Befehl zur Aktivierung der Bremsen, und insbesondere eines einzelnen Bremskreises, sein.

Die Steuereinheit verarbeitet den Befehl und entscheidet darüber welche der Bremskreise aktiviert werden. Die Steuereinheit verfügt in Form der Steuersignale über die Möglichkeit die Bremsen der einzelnen Bremskreise selektiv anzusteuern. Beispielsweise kann das Steuersignal der Abfall einer elektrischen Spannung an einem Kabel sein, das einen Bremskreis verbindet, und wobei der Abfall der Spannung in der Lage ist, die als Hubmagneten ausgestalteten Aktuatoren zu deaktivieren, und die Bremsen dieses Bremskreises sich dadurch schliessen. Alternativ kann das Steuersignal auch eine elektrische Spannung sein, die elektromagnetische Ventile einer Hydraulik steuern, wodurch der Druck aus einem Hydraulikkreis abgelassen werden kann, und sich die Bremsen dadurch schliessen. Bevorzugt wird die Steuereinheit so definiert, dass das Steuern der Ventile noch als innere Funktion der Steuereinheit gesehen wird. Das an den Bremskreis übergebene Steuersignal ist dann der Druck der Hydraulikflüssigkeit im Bremskreis. Durch einen Druckanstieg in der Hydraulikleitungen eines Bremskreises werden die Bremsen gelüftet. Durch den Abfall des Druckes werden diese wieder geschlossen.

Die Steuereinheit erhält typischerweise vor einer Fahrt, den Befehl alle Bremskreise zu Lüften. Der Fahrkörper wird dann verfahren.

Während der Fahrt können Notstoppsituationen, wie zum Beispiel ein Stromausfall oder eine Detektion eines Ausfalls eines wichtigen Sensors, stattfinden. Gerade Stromausfälle können in gewissen Regionen sehr häufig auftreten, wodurch auch diese Notstoppsituation des Stromausfalles sehr häufig werden kann. Auch das Reissen eines Tragmittels kann so eine Notstoppsituation sein. Zumindest in einer ersten Phase kann es vorteilhaft sein, nur mit einem Bremskreis bremsen, um die Verzögerungen gering zu halten. Selbst wenn für einen Halt auf einem Stockwerk der Fahrkörper nur kurz gehalten werden soll, kann es vorteilhaft sein, nur einen der Bremskreise zu schliessen.

Falls nun während der Fahrt eine Notstoppsituation auftritt oder der Fahrkörper nur kurz auf einem Stockwerk halten soll, so empfängt die Steuereinheit von der Aufzugssteuerung, die die Notstoppsituation detektiert hat, einen Befehl, mit einem der Bremskreise zu Bremsen. Mit nur einem Bremskreis zu Bremsen ist vorteilhaft, um die Verzögerung zu begrenzen. Würde in diesen Fällen immer mit demselben Bremskreis gebremst, so würde dieser sehr schnell verschleissen. Es ist daher ein Vorteil hin und wieder mit einem der anderen Bremskreise zu bremsen. Deshalb wählt die Steuereinheit einen Bremskreis aus in den Fällen, wenn sie mehr Bremskreise aktivieren könnte, als aktuell notwendig ist. Dazu verfügt die Steuereinheit über einen Entscheidungsalgorithmus, der diese Auswahl vornimmt.

Es ist vorteilhaft mehrere Bremskreise zu haben, aber beim Anhalten auf dem Stockwerk jeweils nur einen einzigen der Bremskreise zu aktivieren und die anderen Bremskreise zu schonen. Bei der Verwendung von zwei Bremskreisen verdoppelt sich die Lebensdauer der Bremsbeläge annähernd. Ein Bremssystem kann insbesondere auch mehr als zwei Bremskreise umfassen.

Die Bremsen der einzelnen Bremskreise werden durch jeweils ein Steuersignal der Steuereinheit angesteuert. Der Ursprung des Steuersignals liegt also in der Steuereinheit. Vorzugsweise beinhaltet dieses Steuersignal genügend Energie, also die Fähigkeit Arbeit zu verrichten, um den Aktuator mit genügend Energie zu versorgen, um die Vorspannkraft der Hauptfedereinheit zu überwinden. Es kann sich also bei dem Steuersignal um einen Druckanstieg in einer Hydraulikleitung handeln, die einen hydraulischen Aktuator entgegen der Vorspannkraft der Hauptfedereinheit bewegt. Es kann sich bei dem Steuersignal alternativ um eine elektrische Stromversorgung handeln, die einen Elektromagneten mit Strom versorgt, so dass dieser sich entgegen der Vorspannkraft der Hauptfedereinheit bewegt.

Allerdings wurde nun erkannt, dass bei einer gleichmässigen Verteilung der Aktivierungen auf beide Bremskreise, beide Bremsen in etwa in derselben Zeit ihr Lebensende erreichen. Dies beinhaltet die Gefahr, dass das Bremssystem zu diesem Zeitpunkt nicht mehr genügend stark Bremsen könnte, falls eine Notstoppsituation auftritt, der es notwendig macht, grosse Bremskräfte aufzubringen und grosse Bremsenergien zu absorbieren.

Es wird daher vorgeschlagen, die Auswahl der Bremsen so zu steuern, dass die Bremsen des ersten Bremskreises schneller altern als die Bremsen des zweiten Bremskreises. Somit sind in einer Notstoppsituation, selbst, falls die Bremsen des ersten Bremskreises kurz vor ihrem Lebensende stehen die Bremsen des zweiten Bremskreises noch hinreichend weit von ihrem Lebensende entfernt. Dadurch ist das Bremssystem sicherer gegen Abstürzen.

Die Fahrkörperkomponente kann in der Form eines Dachelementes der Aufzugskabine ausgestaltet sein. Dabei ist an der Fahrkörperkomponente bereits die Steuereinheit vormontiert. Auch die Bremsen sind an dieser Fahrkörperkomponente bereits befestigt, auch wenn diese Lage nicht der endgültigen Lage im Aufzugssystem entspricht. Insbesondere bei einer hydraulischen Bremse ist dabei von Vorteil, dass alle Verbindungen zu den Bremsen bereits im Werk fest miteinander verbunden werden. Dies erlaubt es die Verbindungen dauerhaft leckagefrei auszugestalten. Die Bremsen werden dann bei der Montage des Fahrkörpers nur noch umpositioniert. Insbesondere die hydraulischen Leitungen sind dazu biegbar ausgelegt. Der Vorteil liegt darin, dass der Zusammenbau des Bremssystems in der Fabrik durch einen Spezialisten erfolgt. Auf der Baustelle müssen dann nur noch die Bremsen umpositioniert werden. Dies erhöht die Qualität des Zusammenbaus. Dennoch kann die Bremse als Teil der Fahrkörperkomponente einfach mit den anderen Teilen mittransportiert werden.

Auf der Baustelle kann dann die Fahrkörperkomponente zusammen mit anderen Komponenten zu einem Fahrkörper zusammengebaut werden. Während des Zusammenbauens können die Bremsen, die ja während des Transportes an der Fahrkörperkomponente befestigt waren, an eine Stelle seitlich am Fahrkörper verschoben werden. Insbesondere bei der Verwendung von hydraulischen Bremsen, sind die Schläuche dabei flexibel ausgestaltet, so dass dazu auf der Baustelle ohne öffnen der flüssigkeitsführenden Komponenten angeordnet werden kann.

Typischerweise ist ein Fahrkörper durch zwei Schienensysteme geführt, die auch als Bremsschienen dienen. Ein einzelnes Schienensystem bezeichnet hier einen einzelnen Strang, der bevorzugt aneinandergereihte Schienenelementen aufweist. Diese Schienensysteme verlaufen auf entgegengesetzten Seiten des Fahrkörper. Die Bremsen sind an entgegengesetzten Seiten des Fahrkörpers angebracht, so dass diese mit den Schienensystemen in Eingriff gebracht werden und an den Schienensystemen bremsen können.

Das Verfahren zum Betrieb des Bremssystems reagiert auf den Empfang oder die Generierung eines Befehls zur Aktivierung. Ein solcher Befehl kann zum Beispiel über ein Bus-system zur Datenkommunikation empfangen werden. Das Bremssystem kann aber auch über Sensoren wie zum Beispiel Geschwindigkeitssensoren und/oder Beschleunigungssensoren verfügen, die es dem Bremssystem erlauben zu entscheiden, wann eine Aktivierung angebracht ist. Der Befehl beinhaltet dabei die Angabe, ob nur ein Bremskreis oder mehrere Bremskreise aktiviert werden. Für den Fall, dass nur ein Bremskreis, oder eine Untergruppe aller zu Verfügung stehender Bremskreise, aktiviert werden soll. Wählt das Bremssystem aus, welcher oder welche der zur Verfügung stehenden Bremskreise ausgewählt wird. Dieser Bremskreis wird dann dermassen ausgewählt, dass das Verhältnis aus der Anzahl der Aktivierungen des ersten Bremskreises und der Anzahl der Aktivierungen des zweiten Bremskreises ein festgelegtes Verhältnis anstrebt.

Gemäß einer bevorzugten Ausführungsform des Bremssystems verfügt das Bremssystem, und insbesondere die Steuereinheit, über ein Speichersystem, das zumindest eine Zustandsgrösse speichert, die bei der Aktivierung nur eines Bremskreises des Bremssystems als Parameter an einen Entscheidungsalgorithmus übergeben wird, der die Auswahl des zu aktivierenden Steuersignals trifft.

Je nach dem welches der folgenden Verfahren verwendet wird, speichert die Einheit aber vorzugsweise zumindest eine Basis für eine Zufallszahl oder eine Position in einer Sequenz und die Sequenz. Die Speichereinheit speichert vorzugsweise noch weitere Daten, wie zum Beispiel den ausführbaren Code des Entscheidungsalgorithmus.

Gemäß einer weiteren Ausführungsform des Verfahrens zum Betrieb eines Bremssystems umfasst die Auswahl des zu aktivierenden Bremskreises die Schritte:
- Generierung einer Zufallszahl
- Auswahl des zu aktivierenden Bremskreises auf Grund der Zufallszahl, wobei die Wahrscheinlichkeit für eine Aktivierung eines Bremskreises so gewählt wird, dass sich das festgelegte Verhältnis ergibt.

Die Generierung einer Zufallszahl beinhaltet dabei vorzugsweise die Übergabe eines Initialwertes von einem Aufruf des Zufallsgenerator zum nächsten Aufruf des Zufallsgenerators. Dies kann in dem Speichersystem gespeichert werden.

Es kann also eine Zufallszahl zwischen zum Beispiel 0 und 1 erzeugt werden. Falls die Zufallszahl kleiner als ein bestimmter Wert ist, so wird der erste Bremskreis aktiviert. Ansonsten wird der zweite Bremskreis aktiviert.

Gemäß einer bevorzugten Ausführungsform des Verfahrens zum Betrieb eines Bremssystems umfasst die Auswahl des zu aktivierenden Bremskreises die Schritte:
- Festlegen einer Sequenz von einzelnen Aktivierungen des ersten oder des zweiten Bremskreises, wobei die Sequenz die Aktivierungen des ersten oder des zweiten Bremskreises im festgelegten Verhältnis beinhaltet,
- Festlegen eines Indikators für eine Position in der Sequenz,
- Auswahl des zu aktivierenden Bremskreises aus der Sequenz auf Grundlage des Indikators,
- Festlegen des Indikators auf die nächste Position in der Sequenz, oder Festlegen des Indikators auf die erste Position in der Sequenz, falls der Indikator auf die letzte Position der Sequenz festgelegt ist.

Soll also zum Beispiel ein festgelegtes Verhältnis von 1.5 für das Verhältnis aus der Anzahl der Aktivierungen des ersten Bremskreises und der Anzahl der Aktivierungen des zweiten Bremskreises angestrebt werden. So kann dies durch eine Sequenz erreicht werden, die jeweils drei Mal den ersten Bremskreis aktiviert, danach zwei Mal den zweiten Bremskreis aktiviert und dann wieder von vorne beginnt. Im Speichersystem wird dazu gespeichert, an welcher Position in der Sequenz sich das Bremssystem, also der Entscheidungsalgorithmus, befindet. Dieser Wert wird nach jeder Aktivierung eins weiter gesetzt, und nach dem kompletten Durchlauf der Sequenz wieder auf den Anfang gesetzt.

Gemäß einer bevorzugten Ausführungsform des Verfahrens zum Betrieb eines Bremssystems umfasst das Verfahren weiter einen oder mehrere der Schritte:
- Fangen eines Fahrkörpers durch das Bremssystems als Reaktion auf die Detektion einer Übergeschwindigkeit des Fahrkörpers,
- Halten des Fahrkörpers auf einem Stockwerk bei ausgeschaltetem Antrieb
- Abbremsen und sicheres Halten des Fahrkörpers bei einer Notstoppsituation, insbesondere bei den Notstoppsituationen eines Stromausfalls, Öffnen einer Schachttüre während einer Fahrt oder einer Detektion von fehlerhaften Messsignalen.

Ein Bremssystem kann dem Fangen eines Fahrkörper dienen, das heisst falls eine Übergeschwindigkeit des Fahrkörpers detektiert wird, so bremst das Bremssystem mit einer vertretbaren Verzögerung bis zum Stand, und das Bremssystem hält dann den Fahrkörper sicher in dieser Position. Vorzugsweise wird dazu zunächst nur ein Bremskreis aktiviert, um die Verzögerungen gering zu halten. Erst nach dem Anhalten werden alle Bremskreise geschlossen. Dies ist vorteilhaft, weil das Offenhalten der Bremsen typischerweise Energie verbraucht.

Es kann eine weitere Funktion des Bremssystems sein, den Fahrkörper nach dem Erreichen eines Stockwerkes sicher auf diesem Stockwerk anzuhalten und dort zu halten. Vorzugsweise wird dazu nur ein Bremskreis aktiviert. Nur bei längerem Halten auf einem Stockwerk ist es vorteilhaft, die Bremsen aller Bremskreise zu schliessen, um Energie zu sparen.

Ein Bremssystem kann dem Abbremsen und Halten eines Fahrkörper in einer Notstoppsituation dienen. Vorzugsweise wird dazu zunächst nur ein Bremskreis aktiviert, um die Verzögerungen gering zu halten. Erst nach dem Anhalten werden alle Bremskreise geschlossen. Dies ist vorteilhaft, weil das Offenhalten der Bremsen typischerweise Energie verbraucht.

Gemäß einer bevorzugten Ausführungsform des Bremssystem ist der Aktuator als hydraulischer Zylinder ausgeführt, und ein Fluss einer Hydraulikflüssigkeit wirkt als Steuersignal.

Mit anderen Worten sind also die Aktuatoren in den Bremsen als hydraulische Zylinder ausgestaltet. Durch Anlegen eines Druckes auf die Hydraulik Leitung, die die Steuereinheit mit der Bremse verbindet, wird ein Kolben im Gehäuse der Bremse bewegt. Die Bewegung wirkt der Hauptfedereinheit entgegen und öffnet dadurch die Bremse.

Gemäß einer bevorzugten Ausführungsform des Bremssystem weist der hydraulische Zylinder einen Kolben auf, wobei der Kolben nur von einer Seite durch die Hydraulikflüssigkeit betätigt wird.

Dies hat den Vorteil, dass nur eine Hydraulikleitung zu einer Bremse geführt werden muss. Dies ist günstiger in der Herstellung und der Montage.

Gemäß einer bevorzugten Ausführungsform des Bremssystem weist jede der Bremsen mehrere hydraulische Zylinder mit jeweils einem eigenen Kolben in einem gemeinsamen Gehäuse auf.

Diese Vielzahl an Kolben kann die Kraft gleichmässiger auf den Bremsbelag übertragen. Zudem sind mehrere kleinere Zylinder und Kolben günstiger herzustellen als ein grosser Kolben.

Gemäß einer bevorzugten Ausführungsform des Bremssystems umfasst ein Bremskreis zwei Bremsen.

Dabei ist es Vorteilhaft, dass zumindest eine erste Bremse und eine zweite Bremse eines, des ersten oder des zweiten, Bremskreises, auf entgegengesetzten Seiten des Fahrkörpers angeordnet ist. Die resultierende Kraft, die dadurch bei der Aktivierung eines Bremskreises erzeugt wird, wirkt näher am Schwerpunkt der Kabine, als wenn alle Bremsen eines Bremskreises auf derselben Seite der Kabine wirken würden.

Gemäß einer bevorzugten Ausführungsform des Bremssystems liegt das festgelegte Verhältnis zwischen 20 zu 1 und 1.01 zu 1, vorzugsweise liegt es zwischen 9 zu 1 und 1.1 zu 1, besonders vorzugsweise liegt es zwischen 6 zu 1 und 2.5 zu 1, und am bevorzugtesten beträgt das Verhältnis 4 zu 1.

Es ist vorteilhaft, dass ein Bremskreis leicht häufiger aktiviert wird als der andere, da dadurch am häufiger aktivierten Bremskreis ein Erreichen der vorgesehen Lebensdauer erkannt werden kann, währen der andere Bremskreis immer noch über Sicherheitsreserven verfügt, da er weniger oft aktiviert wurde. Optimalerweise wird dabei eine Bremse, also deren Bremsschuh, Bremsschuh 4-mal häufiger aktiviert als die andere Bremse, also deren Bremsschuh. Dadurch hat der seltener aktivierte Bremsschuh ca. 25% (=1/4) seiner Lebensdauer erreicht. In dieser Situation ist er immer noch hinreichend sicher, um auch sehr grosse Belastungen übernehmen zu können. Je nach Anforderungen an die Sicherheit und an die Materialwahl der Bremsbeläge können sich auch andere Verhältnisse in den oben angegebenen Bereichen als vorteilhaft erweisen.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind. Die Zeichnungen sind lediglich schematisch und nicht massstabsgetreu.

Dabei zeigen:
- Fig. 1: ein Aufzugssystem mit dem Bremssystem,
- Fig. 2: ein hydraulisches Schaltschema des Bremssystems,
- Fig. 3: eine Bremse,
- Fig. 4: ein Bremssystem an einem Fahrkörper,
- Fig. 5: eine Fahrkörperkomponente,
- Fig. 6: einen Verlauf des Anstreben eines Verhältnisses.

Fig. 1 zeigt ein Aufzugsystem 100 mit einem Bremssystem 10. Das Aufzugsystem 100 weist einen Antrieb 101 und einen Fahrkörper 60 auf, der an Tragmitteln 63 aufgehängt ist. Der Fahrkörper 60 verfügt über ein Bremssystem 10. Das Bremssystem 10 weist eine Steuereinheit 13 und insgesamt vier Bremsen 20 auf. Dabei sind eine erste Bremse 41 an einem ersten Bremskreis 11 und eine zweite Bremse 42 an einem ersten Bremskreis 11 angeordnet. Zudem sind eine dritte Bremse 43 an einem zweiten Bremskreis 12 und eine vierte Bremse 44 an einem zweiten Bremskreis 12 angeordnet. Dabei wirken alle Bremsen 20 auf ein Schienensystem 70. Jeweils die ersten Bremsen eines Bremskreises 41,43 wirken auf das erste Schienensystem 71. Jeweils die zweiten Bremsen eines Bremskreises wirken auf das zweite Schienensystem 72. Das Bremssystem 10 kann hydraulisch ausgeführt sein.

Fig. 2 zeigt ein Schema eines hydraulischen Bremssystems wie es in Fig. 1 gezeigt ist.

Die Steuereinheit weist, neben den nicht gezeigten elektronischen und elektrischen Komponenten, einen Tank 112 eine Pumpe 115, zwei Rückschlagventile 114 und zwei elektromagnetische Ventil 113 und ein Überdruckventil 111 auf. Die beiden Hydraulikleitungen 32 verbinden die Steuereinheit mit den Bremsen 20, also 41,42, 43 und 44.

Die Pumpe 115 pumpt kontinuierlich die Hydraulikflüssigkeit 31. Beide Bremskreis 11 und 12 werden über jeweils ein Rückschlagventil 114 mit Hydraulikflüssigkeit 31 versorgt. Um die Bremse geschlossen zu halten kann das elektromagnetische Ventil 113 des entsprechenden Bremskreises 11 oder 12 die Hydraulikflüssigkeit 31 direkt in einen Tank 112 ablassen. Dadurch baut sich in den Bremskreisen 11 oder 12 kein Druck auf, und die Bremsen 20 bleiben geschlossen. Um das elektromagnetische Ventil 113 zu schliessen muss an dem elektromagnetische Ventil 113 eine Spannung angelegt werden. Dadurch schliesst sich das elektromagnetische Ventil 113 und im entsprechenden Bremskreis baut sich ein hydraulischer Druck auf, der die Bremse 20 öffnet. Dabei drückt die Hydraulikflüssigkeit auf einen Kolben 33 in einem Zylinder 30 als Aktuator 21. Der Aufbau von Druck bewirkt, dass die Bremse 20 entgegen der Hauptfedereinheit 22 die Bremse gelüftet und gelüftet gehalten wird. Ein Überdruckventil 111 stellt sicher, dass ein maximal zulässiger Druck in den Hydraulikleitungen 32 nicht überschritten wird, selbst wenn beide elektromagnetischen Ventile 113 so gestellt sind, dass keine Hydraulikflüssigkeit 31 in den Tank 112 abgelassen wird. In diesem Fall fliest die Hydraulikflüssigkeit 31 über das Sicherheitsventil 111 in den Tank 112 ab.

Die Bremsbeläge 35 schliessen in Schliessrichtung 29 und drücken dadurch auf Teile der hier nicht dargestellten Schienensysteme.

Während einer Fahrt sind die elektromagnetischen Ventile 113 geschlossen, so dass die Hydraulikflüssigkeit 31 die Bremsen 20 lüftet. Nach dem Empfang oder der Generierung eines Befehls zur Aktivierung nur eines Bremskreises 11 oder 12 wählt er Entscheidungsalgorithmus einen Bremskreis 11 oder 12 aus. Als Beispiel sei hier der erste Bremskreis 11 ausgewählt. Am ersten Bremskreis 11 wird nun das elektromagnetischen Ventil 113 geöffnet, der Druck aus dem ersten Bremskreis 11 entweicht. Die Bremsen 41 und 42 schliessen sich und beginnen zu bremsen. Der Druck im zweiten Bremskreis 12 bleibt aufgrund des Rückschlagventils 114 erhalten. Und die Bremsen 43 und 44 bleiben daher in einem gelüfteten Zustand.

Fig. 3 zeigt den Fahrkörper des Aufzugsystems aus der Fig. 1. Die Hydraulikleitungen 32 verbinden die Steuereinheit 13, mit den Bremsen 20. Dabei verlaufen getrennte Hydraulikleitungen 32 für den ersten Bremskreis 11 und den zweiten Bremskreis 2.

Wie in den vorherigen Figuren ist eine erste Bremse am ersten Bremskreis 41 und eine zweite Bremse am ersten Bremskreis 42 angeordnet. Zudem sind eine erste Bremse am zweiten Bremskreis 43 und eine zweite Bremse am zweiten Bremskreis 44 angeordnet.

Eine Fahrkörperkomponente 61 ist als Dach ausgeformt. Fig. 4 zeigt die Fahrkörperkomponente, wie sie auf der Baustelle angeliefert wird. Sowohl die Steuereinheit 13, die Hydraulikleitungen 32 und die Bremsen 20 sind an der Fahrkörperkomponente 61 befestigt. Ein Dachelement, wie in Fig. 3 und 4 gezeigt, eignet sich besonders gut als Fahrkörperkomponente 61, um das Bremssystem 10 sicher auf die Baustelle zu transportieren. Auf der Baustelle wird dann das Dach mit den anderen Komponenten des Fahrkörpers zusammengebaut, und die Bremsen 20 werden von ihrer Transportposition an der Fahrkörperkomponente 61 in ihre Einsatzposition verschoben. Die Einsatzpositionen sind vorzugsweise seitlich neben dem Fahrkörper 60, vorzugsweise entgegengesetzten auf Seiten des Fahrkörpers angeordnet.

Fig. 5 zeigt einen Verlauf des Verhältnisse aus der Anzahl der Aktivierungen des ersten Bremskreises und der Anzahl der Aktivierungen des zweiten Bremskreises ein festgelegtes Verhältnis anstrebt. Der Wert des Verhältnisses ist dabei auf der y-Achse aufgetragen. Die x-Achse verläuft über die Anzahl der gesamten Aktivierungen. Mit zunehmender Anzahl der Aktivierungen strebt das Verhältnis 50 immer näher an ein anzustrebendes festgelegtes Verhältnis 51. Zu Beginn ist können die Abweichungen A vom anzustrebenden Verhältnis noch gross sein. Mit zunehmender Anzahl der Aktivierungen x werden diese Abweichungen zunehmend kleiner B.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Bremssystem (10) für ein Aufzugssystem umfassend
einen ersten Bremskreis (11), einen zweiten Bremskreis (12) und eine Steuereinheit (13), wobei der erste (11) und der zweite Bremskreis (12) jeweils eine Bremse (20,41,42,43,44) umfasst und jede Bremse (20,41,42,43,44) einen Aktuator (21) und eine Hauptfedereinheit (22) umfassen, wobei der Aktuator (21) durch die Hauptfedereinheit (22) in Schließrichtung (29) der Bremse (20,41,42,43,44) mit der für die Aufbringung der Bremskraft erforderlichen Kraft vorgespannt ist, und der Aktuator (21), durch ein Steuersignal der Steuereinheit (13) aktiviert, die Kraft der Hauptfedereinheit (22) kompensiert und die Bremse (20,41,42,43,44) dadurch lüftet,
die Steuereinheit (13) für den ersten Bremskreis (11) ein erstes Steuersignal und für den zweiten Bremskreis (12) ein zweites Steuersignal generiert, wobei die Steuereinheit (13) keines der beiden Steuersignale, nur das erste der beiden Steuersignale, nur das zweite der beiden Steuersignale oder beide Steuersignale aktiviert, **dadurch gekennzeichnet, dass** die Steuereinheit (13) bei der Aktivierung nur eines der beiden Steuersignale zwischen der Aktivierung des ersten Steuersignals und der Aktivierung des zweiten Steuersignals so auswählt, dass das Verhältnis (50) aus der Anzahl der Aktivierungen des ersten Bremskreises und der Anzahl der Aktivierungen des zweiten Bremskreises ein festgelegtes Verhältnis (51) anstrebt.

2. Bremssystem (10) gemäss Anspruch 1 **dadurch gekennzeichnet, dass** das Bremssystem (10), insbesondere die Steuereinheit (13), über ein Speichersystem verfügt, das zumindest eine Zustandsgrösse speichert, die bei der Aktivierung nur eines Bremskreises (11, 12) als Parameter an einen Entscheidungsalgorithmus übergeben wird, der die Auswahl des zu aktivierenden Steuersignals trifft.

3. Bremssystem (10) gemäss Anspruch 1 oder 2 **dadurch gekennzeichnet, dass** der Aktuator (21) als hydraulischer Zylinder (30) ausgeführt ist, und dass ein Fluss einer Hydraulikflüssigkeit (31) als Steuersignal wirkt.

4. Bremssystem (10) gemäss einem der vorangehenden Ansprüche **dadurch gekennzeichnet, dass**
ein Bremskreis (11, 12) zwei Bremsen (20,41,42,43,44) umfasst.

5. Bremssystem (10) gemäss einem der vorangehenden Ansprüche **dadurch gekennzeichnet, dass**
das festgelegte Verhältnis (51) zwischen 20 zu 1 und 1.01 zu 1 liegt, vorzugsweise zwischen 9 zu 1 und 1.1 zu 1 liegt, besonders vorzugsweise zwischen 6 zu 1 und 2.5 zu 1 liegt , und am bevorzugtesten das festgelegte Verhältnis (51) 4 zu 1 beträgt.

6. Bremssystems gemäss Anspruch 3 **dadurch gekennzeichnet, dass**
der hydraulische Zylinder (30) einen Kolben (33) aufweist, wobei der Kolben nur von einer Seite durch die Hydraulikflüssigkeit (31) betätigt wird.

7. Bremssystems gemäss Anspruch 6 **dadurch gekennzeichnet, dass**
jede der Bremsen (20,41,42,43,44) mehrere hydraulische Zylinder (30) mit jeweils einem eigenen Kolben (33) in einem gemeinsamen Gehäuse (34) aufweist.

8. Fahrkörperkomponente (61) mit einem Bremssystem (10) gemäss einem der vorangehenden Ansprüche **dadurch gekennzeichnet, dass**
der ersten Bremskreis (11), der zweite Bremskreis (12), und die Steuereinheit (13) für den Transport an der Fahrkörperkomponente (61) befestigt sind.

9. Fahrkörper (60) mit einem Bremssystems (10) oder einer Fahrkörperkomponente (61) gemäss einem der vorangehenden Ansprüche, **dadurch gekennzeichnet, dass** der erste Bremskreis (11) eine erste Bremse (41) und eine zweite Bremse (42) umfasst und die erste Bremse (41) und die zweite Bremse (42) auf entgegensetzen Seiten des Fahrkörpers (60) angebracht sind,
insbesondere umfasst der zweite Bremskreis (12) eine dritte Bremse (43) und eine vierte Bremse (44) und die dritte Bremse (43) und die vierte Bremse (44) sind auf entgegensetzen Seiten des Fahrkörpers (60) angebracht.

10. Aufzugssystem mit einem Bremssystems (10) gemäss einem der Ansprüche 1 bis 7 oder einem Fahrkörper (60) gemäss Anspruch 9, **dadurch gekennzeichnet, dass** das Aufzugssystem (100) zumindest ein erstes (71) und ein zweites (72) Schienensystem (70,71,72) aufweist, wobei jeweils eine der beiden Bremsen (20,41,42,43,44) eines Bremskreises (11,12) am ersten Schienensystem (71) bremst, und jeweils die andere der beiden Bremsen (20,41,42,43,44) desselben Bremskreises am zweiten Schienensystem (72) bremst.

11. Verfahren zum Aufbau eines Fahrkörpers (60) mit einem Bremssystem (10) gemäss Anspruch 9 beinhaltend die Schritte:
- Anbringen des ersten Bremskreises (11) und den zugehörigen Bremsen (20, 41, 42) und des zweiten Bremskreises (12) und den zugehörigen Bremsen (20, 43, 44) und der Steuereinheit (13) an einer Fahrkörperkomponente (61),
- Zusammenbauen der Fahrkörperkomponente (61) mit weiteren Komponenten des Fahrkörpers (60) zu einem zumindest teilweise montierten Fahrkörper,
- Umsetzen der Bremsen von der Fahrkörperkomponente (61) an eine der weiteren Komponenten des Fahrkörpers (60).

12. Verfahren zum Betrieb eines Bremssystems (10) nach einem der Ansprüche 1 bis 7 umfassend die Schritte
- Empfang oder Generierung eines Befehls zur Aktivierung nur eines Bremskreises (11, 12) durch die Steuereinheit (13),
- Auswahl des zu Aktivierenden Bremskreises (11, 12),
- Aktivierung des Ausgewählten Bremskreises (11, 12).

13. Verfahren gemäss Anspruch 12 **dadurch gekennzeichnet, dass** die Auswahl des zu aktivierenden Bremskreises (11, 12) die Schritte umfasst:
- Generierung einer Zufallszahl
- Auswahl des zu aktivierenden Bremskreises (11, 12) auf Grund der Zufallszahl, wobei die Wahrscheinlichkeit für eine Aktivierung eines Bremskreises (11, 12) so gewählt wird, dass sich das festgelegte Verhältnis ergibt.

14. Verfahren gemäss Anspruch 12 **dadurch gekennzeichnet, dass** die Auswahl des zu aktivierenden Bremskreises (11, 12) die Schritte umfasst:
- Festlegen einer Sequenz von einzelnen Aktivierungen des ersten (11) oder des zweiten (12) Bremskreises (11, 12), wobei die Sequenz die Aktivierungen des ersten oder des zweiten Bremskreises (11,12) im festgelegten Verhältnis (51) beinhaltet,
- Festlegen eines Indikators für eine Position in der Sequenz,
- Auswahl des zu aktivierenden Bremskreises (11, 12) aus der Sequenz auf Grundlage des Indikators,
- Festlegen des Indikators auf die nächste Position in der Sequenz, oder Festlegen des Indikators auf die erste Position in der Sequenz, falls der Indikator auf die letzte Position der Sequenz festgelegt ist.

15. Verfahren gemäss einem der Ansprüche 12 bis 14 zusätzliche enthaltend einen oder mehrere der Schritte,
- Fangen eines Fahrkörpers (60) durch das Bremssystems (10) als Reaktion auf die Detektion einer Übergeschwindigkeit des Fahrkörpers (60),
- Halten des Fahrkörpers (60) auf einem Stockwerk bei ausgeschaltetem Antrieb (101)
- Abbremsen und sicheres Halten des Fahrkörpers (60) bei einer Notstoppsituation, insbesondere bei den Notstoppsituationen eines Stromausfalls, Öffnen einer Schachttüre während einer Fahrt oder einer Detektion von fehlerhaften Messsignalen.

## Claims

1. Brake system (10) for an elevator system, comprising
a first brake circuit (11), a second brake circuit (12) and a control unit (13),
the first (11) and second brake circuits (12) each comprising a brake (20, 41, 42, 43, 44), and each brake (20, 41, 42, 43, 44) comprising an actuator (21) and a main spring unit (22), the actuator (21) being preloaded by the main spring unit (22) in the closing direction (29) of the brake (20, 41, 42, 43, 44), with the force required for the application of the braking force, and the actuator (21) being activated by a control signal of the control unit (13), compensating the force of the main spring unit (22), and thereby releasing the brake (20, 41, 42, 43, 44),
the control unit (13) generating a first control signal for the first brake circuit (11) and a second control signal for the second brake circuit (12), the control unit (13) activating neither of the two control signals, only the first of the two control signals, only the second of the two control signals, or both control signals, **characterized in that**, upon activation, the control unit (13) selects only one of the two control signals between the activation of the first control signal and the activation of the second control signal, such that the ratio (50) of the number of activations of the first brake circuit and the number of activations of the second brake circuit aims at a fixed ratio (51).

2. Brake system (10) according to claim 1, **characterized in that**
the brake system (10), in particular the control unit (13), has a memory system which stores at least one state variable, which, upon activation of only one brake circuit (11, 12), is transferred as a parameter to a decision algorithm that makes the selection of the control signal to be activated.

3. Brake system (10) according to either claim 1 or claim 2, **characterized in that** the actuator (21) is designed as a hydraulic cylinder (30), and **in that** a flow of a hydraulic fluid (31) acts as the control signal.

4. Brake system (10) according to any of the preceding claims, **characterized in that** a brake circuit (11, 12) comprises two brakes (20, 41, 42, 43, 44).

5. Brake system (10) according to any of the preceding claims, **characterized in that** the fixed ratio (51) is between 20 to 1 and 1.01 to 1, preferably between 9 to 1 and 1.1 to 1, particularly preferably between 6 to 1 and 2.5 to 1, and most preferably the fixed ratio (51) is 4 to 1.

6. Brake system according to claim 3, **characterized in that**
the hydraulic cylinder (30) has a piston (33), the piston being actuated only from one side by the hydraulic fluid (31).

7. Brake system according to claim 6, **characterized in that**
each of the brakes (20, 41, 42, 43, 44) has a plurality of hydraulic cylinders (30), each having a separate piston (33) in a common housing (34).

8. Travel member component (61) comprising a brake system (10) according to any of the preceding claims, **characterized in that**
the first brake circuit (11), the second brake circuit (12), and the control unit (13) are fastened to the travel member component (61) for transport.

9. Travel member (60) comprising a brake system (10) or a travel member component (61) according to any of the preceding claims, **characterized in that** the first brake circuit (11) comprises a first brake (41) and a second brake (42), and the first brake (41) and the second brake (42) are attached on opposite sides of the travel member (60), in particular, the second brake circuit (12) comprises a third brake (43) and a fourth brake (44), and the third brake (43) and the fourth brake (44) are attached on opposite sides of the travel member (60).

10. Elevator system comprising a brake system (10) according to any of claims 1 to 7 or a travel member (60) according to claim 9, **characterized in that** the elevator system (100) has at least a first (71) and a second (72) rail system (70, 71, 72), in each case one of the two brakes (20, 41, 42, 43, 44) of a brake circuit (11, 12) braking on the first rail system (71), and in each case the other of the two brakes (20, 41, 42, 43, 44) of the same brake circuit braking on the second rail system (72).

11. Method for constructing a travel member (60) comprising a brake system (10) according to claim 9, comprising the steps of:
- attaching the first brake circuit (11) and the associated brakes (20, 41, 42), and the second brake circuit (12) and the associated brakes (20, 43, 44), and the control unit (13), to a travel member component (61),
- assembling the travel member component (61) together with further components of the travel member (60) to form an at least partially mounted travel member,
- transferring the braking from the travel member component (61) to one of the further components of the travel member (60).

12. Method for operating a brake system (10) according to any of claims 1 to 7, comprising the steps of:
- receiving or generating a command for activating only one brake circuit (11, 12), by the control unit (13),
- selecting the brake circuit (11, 12) to be activated,
- activating the selected brake circuit (11, 12).

13. Method according to claim 12, **characterized in that**
the selection of the brake circuit (11, 12) to be activated comprises the steps of:
- generating a random number
- selecting the brake circuit (11, 12) to be activated on the basis of the random number, the probability for activation of a brake circuit (11, 12) being selected such that the fixed ratio results.

14. Method according to claim 12, **characterized in that**
the selection of the brake circuit (11, 12) to be activated comprises the steps of:
- determining a sequence of individual activations of the first (11) or second (12) brake circuits (11, 12), the sequence including the activations of the first or second brake circuit (11, 12) in the fixed ratio (51),
- determining an indicator for a position in the sequence,
- selecting the brake circuit (11, 12) to be activated from the sequence, based on the indicator,
- setting the indicator to the next position in the sequence, or setting the indicator to the first position in the sequence if the indicator is set to the last position of the sequence.

15. Method according to any of claims 12 to 14, further comprising one or more of the steps of:
- catching a travel member (60) by the brake system (10) in response to the detection of an overspeed of the travel member (60),
- holding the travel member (60) at a floor when the drive (101) is switched off
- braking and secure holding of the travel member (60) in an emergency stop situation, in particular in the event of emergency stop situations due to a power failure, opening of a shaft door during travel, or detection of incorrect measurement signals.

## Revendications

1. Système de freinage (10) pour un système d'ascenseur comprenant un premier circuit de freinage (11), un second circuit de freinage (12) et une unité de commande (13), dans lequel le premier (11) et le second circuit de freinage (12) comprennent respectivement un frein (20, 41, 42, 43, 44) et chaque frein (20, 41, 42, 43, 44) comprend un actionneur (21) et une unité formant ressort principal (22), dans lequel l'actionneur (21) est précontraint par l'unité formant ressort principal (22) dans le sens de fermeture (29) du frein (20, 41, 42, 43, 44) avec la force nécessaire à l'application de la force de freinage, et l'actionneur (21), activé par un signal de commande de l'unité de commande (13), compense la force de l'unité formant ressort principal (22) et desserre ainsi le frein (20, 41, 42, 43, 44), l'unité de commande (13) génère un premier signal de commande pour le premier circuit de freinage (11) et génère un second signal de commande pour le second circuit de freinage (12), dans lequel l'unité de commande (13) n'active aucun des deux signaux de commande, n'active uniquement le premier des deux signaux de commande, n'active uniquement le second des deux signaux de commande ou active les deux signaux de commande, **caractérisé en ce que,** lors de l'activation d'un seul des deux signaux de commande, l'unité de commande (13) choisit entre l'activation du premier signal de commande et l'activation du second signal de commande de sorte que le rapport (50) entre le nombre d'activations du premier circuit de freinage et le nombre d'activations du second circuit de freinage tend vers un rapport préétabli (51).

2. Système de freinage (10) selon la revendication 1, **caractérisé en ce que** le système de freinage (10), en particulier l'unité de commande (13), possède un système formant mémoire qui mémorise au moins une grandeur d'état qui, lors de l'activation d'un seul circuit de freinage (11, 12), est transmise en tant que paramètre à un algorithme de décision qui effectue le choix du signal de commande à activer.

3. Système de freinage (10) selon la revendication 1 ou 2, **caractérisé en ce que** l'actionneur (21) est réalisé sous forme de cylindre hydraulique (30), **et en ce qu'**un flux d'un fluide hydraulique (31) agit comme signal de commande.

4. Système de freinage (10) selon l'une des revendications précédentes,
**caractérisé en ce que**
un circuit de freinage (11, 12) comprend deux freins (20, 41, 42, 43, 44).

5. Système de freinage (10) selon l'une des revendications précédentes,
**caractérisé en ce que**
le rapport préétabli (51) est compris entre 20 à 1 et 1,01 à 1, de préférence entre 9 à 1 et 1,1 à 1, de manière particulièrement préférée entre 6 à 1 et 2,5 à 1, et de manière tout particulièrement préférée le rapport préétabli (51) est de 4 à 1.

6. Système de freinage selon la revendication 3, **caractérisé en ce que** le cylindre hydraulique (30) présente un piston (33), dans lequel le piston est actionné d'un seul côté par le fluide hydraulique (31).

7. Système de freinage selon la revendication 6, **caractérisé en ce que** chacun des freins (20, 41, 42, 43, 44) présente plusieurs cylindres hydrauliques (30) comportant respectivement son propre piston (33) dans un boîtier (34) commun.

8. Composant de corps roulant (61) comportant un système de freinage (10) selon l'une des revendications précédentes, **caractérisé en ce que**
le premier circuit de freinage (11), le second circuit de freinage (12) et l'unité de commande (13) pour le transport sont fixés au composant de corps roulant (61).

9. Corps roulant (60) comportant un système de freinage (10) ou un composant de corps roulant (61) selon l'une des revendications précédentes, **caractérisé en ce que** le premier circuit de freinage (11) comprend un premier frein (41) et un deuxième frein (42), et le premier frein (41) et le deuxième frein (42) sont montés sur des côtés opposés du corps roulant (60),
en particulier, le second circuit de freinage (12) comprend un troisième frein (43) et un quatrième frein (44), et le troisième frein (43) et le quatrième frein (44) sont montés sur des côtés opposés du corps roulant (60).

10. Système d'ascenseur comportant un système de freinage (10) selon l'une des revendications 1 à 7 ou un corps roulant (60) selon la revendication 9, **caractérisé en ce que** le système d'ascenseur (100) présente au moins un premier (71) et un second (72) système formant rails (70, 71, 72), dans lequel un des deux freins (20, 41, 42, 43, 44) d'un circuit de freinage (11, 12) freine respectivement au niveau du premier système formant rails (71), et l'autre des deux freins (20, 41, 42, 43, 44) du même circuit de freinage freine respectivement au niveau du second système formant rails (72).

11. Procédé permettant la construction d'un corps roulant (60) comportant un système de freinage (10) selon la revendication 9, contenant les étapes consistant à :
- monter le premier circuit de freinage (11) et les freins (20, 41, 42) associés et le second circuit de freinage (12) et les freins (20, 43, 44) associés et l'unité de commande (13) sur un composant de corps roulant (61),
- assembler le composant de corps roulant (61) avec d'autres composants du corps roulant (60) en un corps roulant au moins partiellement assemblé,
- transférer les freins du composant de corps roulant (61) à l'un des autres composants de corps roulant (60).

12. Procédé permettant de faire fonctionner un système de freinage (10) selon l'une des revendications 1 à 7, comprenant les étapes consistant à
- recevoir ou générer une instruction pour l'activation d'un seul circuit de freinage (11, 12) par l'unité de commande (13),
- choisir le circuit de freinage (11, 12) à activer,
- activer le circuit de freinage (11, 12) choisi.

13. Procédé selon la revendication 12, **caractérisé en ce que**
le choix du circuit de freinage (11, 12) à activer comprend les étapes consistant à :
- générer un nombre aléatoire
- choisir le circuit de freinage (11, 12) à activer sur la base du nombre aléatoire, dans lequel la probabilité d'activation d'un circuit de freinage (11, 12) est choisie de manière à obtenir le rapport préétabli.

14. Procédé selon la revendication 12, **caractérisé en ce que**
le choix du circuit de freinage (11, 12) à activer comprend les étapes consistant à :
- définir une séquence d'activations individuelles du premier (11) ou du second (12) circuit de freinage (11, 12), dans lequel la séquence contient les activations du premier ou du second circuit de freinage (11, 12) dans le rapport préétabli (51),
- définir un indicateur pour une position dans la séquence,
- choisir le circuit de freinage (11, 12) à activer à partir de la séquence sur la base de l'indicateur,
- préétablir l'indicateur à la position suivante dans la séquence, ou préétablir l'indicateur à la première position dans la séquence si l'indicateur est préétabli à la dernière position de la séquence.

15. Procédé selon l'une des revendications 12 à 14, comprenant en outre une ou plusieurs étapes parmi
- l'interception d'un corps roulant (60) par le système de freinage (10) en réaction à la détection d'une survitesse du corps roulant (60),
- le maintien du corps roulant (60) à un étage avec l'entraînement (101) éteint
- le freinage et l'arrêt sûr du corps roulant (60) dans une situation d'arrêt d'urgence, en particulier dans les situations d'arrêt d'urgence d'une panne de courant, d'une ouverture d'une porte palière pendant un trajet ou d'une détection de signaux de mesure erronés.
